# EUROPÄISCHE PATENTANMELDUNG

(11) **EP 0 563 935 A2**
(43) Veröffentlichungstag der Anmeldung: **06.10.1993**
(21) Anmeldenummer: 93105363.1
(22) Anmeldetag: 31.03.1993
(51) Int. Cl.: B65D 75/36

(54) **Blisterpackung aus Folienmaterialien mit universell gestuftem Blisternapf**

(30) Priorität: 03.04.1992 DE 9204577 U
(71) Anmelder: Dr. Karl Thomae GmbH, D-88397 Biberach (DE)
(72) Erfinder: Eggert, Heinrich, Dipl.-Ing, W-7931 Oberstadion (DE); Schwartz, Hans, W-7951 Warthausen (DE); Müller, Matthäus, W-7951 Tannheim (DE)

(57) **Zusammenfassung**

Beschrieben werden Blisterpackungen aus Folienmaterialien, deren Blisternäpfe aus einer Grundstufung und einer abgestuften Napfform, die beliebig an jedes Produkt in Form und Größe anpaßbar ist, bestehen.

## Beschreibung

Die Erfindung bezieht sich auf eine Blisterpackung aus Folienmaterialien, wie z. B. Polypropylen, Polyvinylchlorid oder Blattmetallen, mit einer einheitlichen Grundstufung der darin angebrachten Blisternäpfe.

Durch die einheitliche Grundstufung der in der Folie angebrachten Blisternäpfe ergibt sich eine wesentliche Vereinfachung in der Herstellung der Fertigpackungen, z. B. Blisterstreifen. Entsprechend der geometrischen Ausgestaltung und Dimensionierung der zu verpackenden Formlinge brauchen nur noch an diese angepaßte Napfformen im Bereich der einheitlichen Grundstufung angebracht zu werden.

Die Anbringung einer einheitlichen Grundstufung im auszubildenden Napf der Folienbahn unter gleichzeitiger Ausformung des Napfteiles, der zu Aufnahme des Füllgutes bestimmt ist, erlaubt den Einsatz einer universell verwendbaren Führungsbahn oder Führungsplatte, einer universell verwendbaren Transportwalze und eines vereinfachten Verformungswerkzeuges bei der Herstellung von Blisterpackungen. Es genügt ein einziges Verformungswerkzeug zur Erzeugung der einheitlichen Grundstufung und des an das Füllgut angepaßten Zusatznapfes.

Bisher war ein jeweils an das Füllgut angepaßter Werkzeugsatz, eine angepaßte Führungsbahn und eine angepaßte Transportwalze oder Formplatte erforderlich. Gemäß vorliegender Erfindung ist lediglich für die Herstellung des gewünschten Blisternapfes ein entsprechender Formstempel notwendig; es entfällt das Umrüsten der üblichen Fertigungsaggregate.

Als Ausgangsform für den universell gestuften Blisternapf wird nur ein Formstempel benötigt, der einmal die einheitliche Grundstufung und zum anderen die an den Formling angepaßte Napfstufung erzeugt. Auf Grund der einheitlichen Grundstufung können also alle anderen zur Fertigung benötigten Vorrichtungen einheitlich benutzt werden. Die Höhe des Napfes, der der Aufnahme des Füllgutes dient, kann beliebig und stufenlos variiert werden.

Das zur Herstellung des gestuften Blisternapfes erforderliche Element ist ein Verformungskopf, der als entsprechender Stempel zur Herstellung der gewünschten Napfform ausgebildet ist.

Die Figuren I bis VIII sollen das Wesen der Erfindung nähers erläutern:
In Figur I ist die hergebrachte Napfform [1] im Querschnitt dargestellt.
Die Figur II zeigt im Querschnitt dieselbe Napfform [1] mit dem abgefüllten Produkt [2].
In Figur III ist im Querschnitt die neuerungsgemäße Napfform [3] dargestellt, die aus der einheitlichen Grundstufung [1] und der eigentlichen Napfform [3] besteht.
Figur IV zeigt dieselbe Napfform [3] (gemäß Figur III) mit dem zentrisch gelagerten Produkt [2].
In Figur V ist im Längsschnitt die Napfform [1] einer Kapselpackung dargestellt, mit der darin liegenden Kapsel [2].
Figur VI zeigt dazu den Querschnitt dieser Kapselpackung [1], mit der im Querschnitt gezeigten Kapsel [2].
In Figur VII ist der Längsschnitt einer abgestuften Kapselpackung gezeigt, die aus der einheitlichen Grundstufung von Figur [V] abgeleitet ist und mit [3] die angepaßte Napfform zur Unterbringung des Produktes [2] umfaßt, wie diese aus dem Querschnitt der Figur VIII hervorgeht.

## Patentansprüche

1. Blisterpackung aus Folienmaterialien, dadurch gekennzeichnet, daß deren Blisternäpfe aus einer Grundstufung [1] und einer abgestuften Napfform [3] die beliebig an jedes Produkt [2] in Form und Größe anpaßbar ist, bestehen.

2. Abgestufter Blisternapf nach Anspruch 1 dadurch gekennzeichnet, daß die Höhe der Napfform an das Produkt [2] angepaßt ist.
